# FASCICULE DE BREVET EUROPEEN

(11) **EP 0 667 212 B1**
(45) Date de publication et mention de la délivrance du brevet: **22.10.1997**
(21) Numéro de dépôt: 94440079.5
(22) Date de dépôt: 14.12.1994
(51) Int. Cl.: B25H 3/02, B25H 5/00, E05G 1/00

(54) **Dispositif de réception de pièces détachées, en particulier dans l'industrie de la réparation automobile**
Vorrichtung zum Aufnehmen abmontierter Teile, insbesondere für die Automobilreparaturindustrie
Device for receiving detached parts, particularly in the automobile repair industry

(30) Priorité: 20.12.1993 FR 9315532
(43) Date de publication de la demande: 16.08.1995
(73) Titulaire: Metz, Olivier, F-67870 Griesheim (FR); Wenger, Guy, F-67120 Duttlenheim (FR)
(72) Inventeur: Metz, Olivier, F-67870 Griesheim (FR); Wenger, Guy, F-67120 Duttlenheim (FR)
(74) Mandataire: Nuss, Pierre

(56) Documents cités:
- WO-A-85/05144
- GB-A- 2 146 677
- US-A- 4 070 075
- US-A- 4 303 188
- US-A- 4 759 560
- US-A- 4 782 873
- US-A- 4 940 299
- US-A- 5 199 361
- US-A- 5 221 132

## Description

La présente invention concerne le domaine de la distribution de pièces détachées, notamment dans l'industrie de la réparation automobile, et en particulier la réception de ces pièces, et a pour objet un dispositif de réception de telles pièces détachées.

Dans l'industrie de la réparation automobile, la distribution des pièces de rechange est généralement assurée par des entreprises spécialisées, qui effectuent les livraisons par rotations régulières dans un délai compris entre vingt quatre et quarante huit heures après la prise de commande, ce délai pouvant être réduit exceptionnellement à une demi-journée.

Actuellement, ces livraisons sont effectuées pendant les horaires de travail des entreprises de réparation et sont réceptionnées directement par le destinataire. Une telle procédure est obligatoire pour éviter tout risque de perte ou de vol des pièces. Il en résulte une impossibilité d'accélérer les livraisons en effectuant celles-ci hors des horaires normaux de travail et, en particulier, la nuit, aucun opérateur n'étant généralement disponible.

Par US-A-4 940 299, on connaît un dispositif selon le préambule de la revendication 1 et 10 respectivement. Cependant, un tel dispositif ne permet pas le rangement provisoire d'éléments allongés, ni la prévision d'un revêtement de rembourrage ignifuge ou d'un orifice d'aération avec grille de protection. Par ailleurs, l'assujettissement du dispositif contre le vol n'est non plus prévu.

Le document GB-A-2 146 677 décrit le montage d'un coffre-fort dans un mur avec possibilité d'accès à l'intérieur dudit coffre-fort par deux côtés opposés. Toutefois, ce document ne révèle aucun moyen permettant une adaptation à un usage de réception de pièces de volume et de dimension différents, en particulier permettant le passage d'une partie de pièce allongée hors du dispositif. De même, des équipement de sécurité, tels que des rembourrages ignifuges ou des orifices d'aération ne sont non plus divulgués.

La présente invention a pour but de pallier à ces inconvénients en proposant un dispositif assurant un rangement et un stockage de pièces sans risque de vol, l'accès à l'intérieur du dispositif étant réservé aux seuls utilisateurs autorisés. En outre, ledit dispositif peut être assujetti à un mur, de sorte qu'il n'est pas déplaçable par un personnel non autorisé.

A cet effet, l'invention a pour objet un dispositif de réception de pièces détachées, en particulier dans l'industrie de la réparation automobile, essentiellement constitué par un moyen de réception en forme d'armoire pourvu de séparations verticales et d'au moins une séparation horizontale délimitant des volumes internes, de préférence différents, les séparations verticales délimitant deux compartiments verticaux ou volumes internes de faible largeur, ledit moyen de réception présentant au moins une ouverture d'accès, et par au moins un élément de fermeture de l'ouverture d'accès, muni d'un moyen de verrouillage à actionnement réservé, caractérisé en ce que le moyen de réception en forme d'armoire est pourvu de moyens d'accrochage destinés à coopérer en face arrière du moyen de réception avec des dispositifs correspondants prévus sur le mur porteur, ces moyens d'accrochage étant constitués par des barres longitudinales guidées à l'intérieur du moyen de réception et munies à leur extrémité opposée à l'ouverture d'accès d'éléments en forme de crochets traversant la face arrière du moyen de réception, coopérant avec les dispositifs d'accrochage prévus sur le mur et manoeuvrés par l'intermédiaire de poignées solidaires de l'extrémité opposée des barres longitudinales, cesdites poignées étant munies d'un moyen de verrouillage en position d'accrochage des moyens, sous forme d'un verrouillage à clé, d'un loquet ou analogue.

L'invention a aussi pour objet un dispositif de réception de pièces détachées selon les caractéristiques de la revendication 10.

L'invention sera mieux comprise grâce à la description ci-après, qui se rapporte à un mode de réalisation préféré, donné à titre d'exemple non limitatif et expliqué avec référence au dessin schématique annexé, dont la figure unique est une vue en perspective du dispositif conforme à l'invention.

Comme le montre le dessin annexé, le dispositif de réception de pièces détachées, en particulier dans l'industrie de la réparation automobile, est essentiellement constitué par un moyen de réception 1 en forme d'armoire pourvu d'au moins une séparation verticale 2 et d'au moins une séparation horizontale 3 délimitant des volumes internes 4 et 5, 6, de préférence différents, et présentant au moins une ouverture d'accès 7, et par au moins un élément de fermeture 8 de l'ouverture d'accès muni d'un moyen de verrouillage 9 à actionnement réservé.

Ce dispositif permet la réception de pièces ou de contenants de volumes ou d'encombrements différents, avec une possibilité de classement en fonction du volume et/ou des dimensions des pièces, par disposition de ces dernières, soit dans le ou les volumes internes ou compartiments verticaux 4, soit dans les volumes internes ou compartiments horizontaux 5 et 6 délimités par la séparation horizontale 3.

Selon un mode de réalisation préférentiel, le moyen de réception 1 comporte deux séparations verticales 2 délimitant deux compartiments ou volumes internes 4 de faible largeur. De préférence, l'un des volumes internes ou compartiments verticaux 4 est pourvu sur au moins une partie de sa paroi supérieure d'une fente longitudinale 10 de passage de l'extrémité ou d'une partie d'éléments allongés de faible section, tubulaires ou autres. Un tel compartiment vertical 4 pourvu d'une fente 10 est particulièrement adapté à la réception de pièces de grande longueur, telles que des tuyaux d'échappement ou analogues, dont l'extrémité munie de l'embout de fixation est logée dans le compartiment 4, l'autre extrémité dépassant à travers la fente 10, l'embout de fixation dudit tuyau ou analogue, d'un diamètre supérieur à la largeur de la fente 10, permettant d'assurer un maintien du tuyau dans ledit compartiment 4 contre un vol.

Conformément à une autre caractéristique de l'invention, non représentée au dessin annexé, la fente longitudinale 10 peut avantageusement être pourvue, sur ses bords, de joints à lèvres élastiques permettant de fermer ladite fente et/ou de maintenir la partie dépassante d'un ou de plusieurs éléments allongés.

Selon une autre caractéristique de l'invention, au moins un compartiment vertical 4 et/ou horizontal 5, 6 est muni sur ses parois d'un revêtement de rembourrage ignifuge. Un tel compartiment muni d'un revêtement de rembourrage permet la réception de pièces fragiles aux chocs et/ou aux rayures, telles que des pare-brises, des vitres ou des éléments de carrosserie.

Par ailleurs, le moyen de réception 1 en forme d'armoire est pourvu d'au moins un orifice 11 d'aération pourvu d'une grille de protection 12. Ainsi, les dégagements gazeux éventuels, tels que des solvants ou autres, peuvent être évacués hors du moyen 1, de sorte que tout risque d'accident, lors de la récupération des pièces ou autres par le destinataire, est évité.

Pour éviter toute accumulation d'eau de condensation ou autre dans le fond du moyen de réception 1, ce dernier est avantageusement pourvu dans sa paroi inférieure d'un orifice ou d'une grille d'évacuation non représentée au dessin annexé.

Conformément à un mode de réalisation de l'invention, non représenté au dessin annexé, le moyen de réception 1 en forme d'armoire peut être encastré dans un mur porteur et être pourvu, au niveau de l'encastrement, de pattes de scellement coopérant avec ledit mur, le côté opposé de l'ouverture d'accès 7 présentant alors une ouverture identique à l'ouverture d'accès 7 et étant muni d'un élément de fermeture identique à l'élément de fermeture 8, cet élément de fermeture étant également muni d'un moyen de verrouillage et la fente longitudinale 10 prévue en partie supérieure de l'un des volumes internes ou compartiments verticaux 4 s'étendant sur la partie du moyen de réception 1 située du côté interne du mur porteur. Un tel mode de réalisation permet au destinataire de récupérer directement les livraisons du côté interne du mur porteur, sans nécessiter un déplacement ou une autre manoeuvre du moyen de réception 1.

Selon une caractéristique de l'invention et comme le montre le dessin annexé, le moyen de réception 1 en forme d'armoire est pourvu de moyens d'accrochage 13 destinés à coopérer en face arrière du moyen de réception 1 avec des dispositifs correspondants (non représentés) prévus sur le mur porteur. Ces moyens d'accrochage 13 sont, de préférence, constitués par des barres longitudinales guidées à l'intérieur du moyen de réception 1 et munies à leur extrémité opposée à l'ouverture d'accès 7 d'éléments en forme de crochets traversant la face arrière du moyen de réception 1, coopérant avec les dispositifs d'accrochage prévus sur le mur et manoeuvrés par l'intermédiaire de poignées solidaires de l'extrémité opposée des barres longitudinales, cesdites poignées étant munies d'un moyen de verrouillage en position d'accrochage des moyens 13, sous forme d'un verrouillage à clé, d'un loquet ou analogue. Dans ce mode de réalisation, le moyen de réception 1 est appliqué contre le mur porteur et est fixé à ce dernier par manoeuvre des moyens d'accrochage 13, qui sont bloqués en position de verrouillage. Il en résulte que, dans cette position, le moyen de réception 1 ne peut plus être décroché du mur porteur.

Les dispositifs d'accrochage sur le mur porteur sont avantageusement réalisés sous forme de logements en creux scellés dans le mur porteur et présentant une ouverture correspondant à la forme de l'extrémité correspondante des moyens d'accrochage 13. Ainsi, lors de l'accrochage du moyen de réception 1, les extrémités des moyens d'accrochage 13 sont poussées dans les ouvertures correspondantes des dispositifs d'accrochage, puis, par rotation desdits moyens d'accrochage 13 au moyen de leur poignée de manoeuvre, ces derniers s'enclenchent dans les dispositifs d'accrochage correspondants, puis sont verrouillés en position par actionnement de la clé ou du loquet de verrouillage.

Pour le transport et/ou la manoeuvre du moyen de réception 1, ce dernier est avantageusement pourvu sur chaque côté latéral d'une barre de manoeuvre et/ou de portage 14. Ainsi, le dispositif conforme à l'invention peut être manoeuvré et/ou porté par deux opérateurs.

Pour faciliter le transport et la manoeuvre, le moyen de réception 1 peut être pourvu, conformément à une autre variante de réalisation de l'invention, sur sa face inférieure externe, de pieds (non représentés) permettant le passage d'un moyen de support et de transport, tel qu'une fourche de chariot élévateur ou des bras d'un dispositif de transport de palettes.

Dans le mode de réalisation représenté à la figure du dessin annexé, le moyen de réception 1 en forme d'armoire est avantageusement pourvu de roues orientables 15, dont l'une au moins est munie d'un moyen de freinage. Un tel mode de réalisation permet la manoeuvre et le déplacement du dispositif par un opérateur seul.

Comme le montre le dessin annexé, le dispositif conforme à l'invention peut être pourvu, en outre, sur la face interne de l'élément de fermeture 8 ou sur la face interne de l'une de ses parois verticales, d'un moyen plat 16, en forme de pochette ou analogue, de réception de documents, tels que factures, bulletins de livraison, documents publicitaires ou autres.

Le moyen 9 de verrouillage à actionnement réservé est constitué, soit sous forme d'une serrure à clé de sécurité, soit sous forme d'une serrure électronique à accès par code ou par carte codée. Un tel moyen de verrouillage 9 permet de réserver l'accès aux différents compartiments aux seules personnes autorisées disposant de la clé, de la carte ou du code.

Selon une autre caractéristique de l'invention, la face externe de l'élément de fermeture 8 de l'ouverture d'accès 7 et/ou les faces latérales du moyen de réception 1 peuvent être pourvues de dispositifs d'accrochage analogues aux dispositifs d'accrochage prévus sur le mur porteur et permettant la mise en place de supports publicitaires sous forme de panneaux munis de crochets d'accrochage coopérant avec lesdits dispositifs, ces panneaux étant également utilisables pour un accrochage directement dans les dispositifs prévus sur le mur porteur. Ainsi, il est possible d'utiliser le dispositif conforme à l'invention, pendant ses périodes de non utilisation, comme support publicitaire et il en est de même en ce qui concerne les dispositifs d'accrochage prévus sur le mur porteur.

Conformément à une autre caractéristique de l'invention, non représentée au dessin annexé, l'élément de fermeture 8 et les parois latérales du moyen de réception 1 peuvent également être munis sur leur face externe d'un moyen transparent amovible de maintien d'un support publicitaire. Dans un tel cas, le moyen amovible de maintien peut être constitué par une plaque en matière synthétique transparente vissée ou fixée par déformation élastique sur les faces externes.

Les faces externes du moyen de réception 1 en forme d'armoire et de l'élément de fermeture 8 sont avantageusement traitées pour résister aux intempéries, tandis que les faces internes des compartiments 4, 5 et 6 sont munies d'un revêtement anti-acide et résistant aux solvants. Ainsi, le dispositif conforme à l'invention est parfaitement apte à résister, d'une part, aux variations climatiques et, d'autre part, à des détériorations pouvant résulter d'une fausse manoeuvre des produits livrés ou à une fuite d'un conteneur de produits agressifs.

Grâce à l'invention, il est possible de réaliser un dispositif de réception de pièces détachées et de produits accessoires, en particulier dans le domaine de la réparation automobile, permettant une livraison par des distributeurs spécialisés à des horaires différents des horaires de travail des réparateurs et ainsi, des livraisons plus rapides du fait qu'elles ne sont pas liées à la disponibilité des destinataires. En outre, le dispositif conforme à l'invention assure une protection des pièces livrées contre le vol ou la destruction, ainsi que contre les intempéries.

## Revendications

1. Dispositif de réception de pièces détachées, en particulier dans l'industrie de la réparation automobile, essentiellement constitué par un moyen de réception (1) en forme d'armoire pourvu de séparations verticales (2) et d'au moins une séparation horizontale (3) délimitant des volumes internes (4 et 5, 6), de préférence différents, les séparations verticales (2) délimitant deux compartiments verticaux ou volumes internes (4) de faible largeur, ledit moyen de réception (1) présentant au moins une ouverture d'accès (7), et par au moins un élément de fermeture (8) de l'ouverture d'accès (7), muni d'un moyen de verrouillage (9) à actionnement réservé, caractérisé en ce que le moyen de réception (1) en forme d'armoire est pourvu de moyens d'accrochage (13) destinés à coopérer en face arrière du moyen de réception (1) avec des dispositifs correspondants prévus sur un mur porteur, ces moyens d'accrochage (13) étant constitués par des barres longitudinales guidées à l'intérieur du moyen de réception (1) et munies à leur extrémité opposée à l'ouverture d'accès (7) d'éléments en forme de crochets traversant la face arrière du moyen de réception (1), coopérant avec les dispositifs d'accrochage prévus sur le mur et manoeuvrés par l'intermédiaire de poignées solidaires de l'extrémité opposée des barres longitudinales, cesdites poignées étant munies d'un moyen de verrouillage en position d'accrochage des moyens (13), sous forme d'un verrouillage à clé, d'un loquet ou analogue.

2. Dispositif, suivant la revendication 1, caractérisé en ce que l'un des volumes internes ou compartiments verticaux (4) est pourvu sur au moins une partie de sa paroi supérieure d'une fente longitudinale (10) de passage de l'extrémité ou d'une partie d'éléments allongés de faible section, tubulaires ou autres, la fente longitudinale (10) prévue en partie supérieure de l'un des volumes internes ou compartiments verticaux (4) s'étendant, dans le cas d'un encastrement du moyen de réception (1) dans un mur porteur, sur la partie dudit moyen de réception (1) située du côté interne dudit mur porteur.

3. Dispositif, suivant la revendication 2, caractérisé en ce que la fente longitudinale (10) est pourvue, sur ses bords, de joints à lèvres élastiques permettant de fermer ladite fente et/ou de maintenir la partie dépassante d'un ou de plusieurs éléments allongés.

4. Dispositif, suivant la revendication 1, caractérisé en ce qu'au moins un compartiment vertical (4) et/ou horizontal (5, 6) est muni sur ses parois d'un revêtement de rembourrage ignifuge.

5. Dispositif, suivant la revendication 1, caractérisé en ce que le moyen de réception (1) en forme d'armoire est pourvu d'au moins un orifice (11) d'aération pourvu d'une grille de protection (12).

6. Dispositif, suivant la revendication 1, caractérisé en ce que le moyen de réception (1) est pourvu dans sa paroi inférieure d'un orifice ou d'une grille d'évacuation.

7. Dispositif, suivant la revendication 1, caractérisé en ce que le moyen de réception (1) en forme d'armoire est pourvu de roues orientables (15), dont l'une au moins est munie d'un moyen de freinage.

8. Dispositif, suivant la revendication 1, caractérisé en ce que la face externe de l'élément de fermeture (8) de l'ouverture d'accès (7) et/ou les faces latérales du moyen de réception (1) sont pourvues de dispositifs d'accrochage analogues aux dispositifs d'accrochage prévus sur le mur porteur et permettant la mise en place de supports publicitaires sous forme de panneaux munis de crochets d'accrochage coopérant avec lesdits dispositifs, ces panneaux étant également utilisables pour un accrochage directement dans les dispositifs prévus sur le mur porteur.

9. Dispositif, suivant la revendication 1, caractérisé en ce que l'élément de fermeture (8) et les parois latérales du moyen de réception (1) sont munis, sur leur face externe, d'un moyen transparent amovible de maintien d'un support publicitaire.

10. Dispositif de réception de pièces détachées, en particulier dans l'industrie de la réparation automobile, essentiellement constitué par un moyen de réception (1) en forme d'armoire, encastré dans un mur porteur et pourvu, au niveau de l'encastrement, de pattes de scellement coopérant avec ledit mur, ce moyen de réception (1) étant pourvu de séparations verticales (2) et d'au moins une séparation horizontale (3) délimitant des volumes internes (4 et 5, 6), de préférence différents, les séparations verticales (2) délimitant deux compartiments verticaux ou volumes internes (4) de faible largeur, ledit moyen de réception (1) présentant au moins une ouverture d'accès (7), et par au moins un élément de fermeture (8) de l'ouverture d'accès (7), le côté opposé de l'ouverture d'accès (7) présentant alors une ouverture identique à l'ouverture d'accès (7) et étant muni d'un élément de fermeture identique à l'élément de fermeture (8), lesdits éléments de fermeture étant munis chacun d'un moyen de verrouillage (9) à actionnement réservé, caractérisé en ce que l'un des volumes internes ou compartiments verticaux (4) est pourvu sur au moins une partie de sa paroi supérieure d'une fente longitudinale (10) de passage de l'extrémité ou d'une partie d'éléments allongés de faible section, tubulaires ou autres, la fente longitudinale (10) prévue en partie supérieure de l'un des volumes internes ou compartiments verticaux (4) s'étendant, dans le cas d'un encastrement du moyen de réception (1) dans un mur porteur, sur la partie dudit moyen de réception (1) située du côté interne dudit mur porteur.

11. Dispositif, suivant la revendication 10, caractérisé en ce que la fente longitudinale (10) est pourvue, sur ses bords, de joints à lèvres élastiques permettant de fermer ladite fente et/ou de maintenir la partie dépassante d'un ou de plusieurs éléments allongés.

12. Dispositif, suivant la revendication 10, caractérisé en ce qu'au moins un compartiment vertical (4) et/ou horizontal (5, 6) est muni sur ses parois d'un revêtement de rembourrage ignifuge.

13. Dispositif, suivant la revendication 10, caractérisé en ce que le moyen de réception (1) en forme d'armoire est pourvu d'au moins un orifice (11) d'aération pourvu d'une grille de protection (12).

14. Dispositif, suivant la revendication 10, caractérisé en ce que le moyen de réception (1) est pourvu dans sa paroi inférieure d'un orifice ou d'une grille d'évacuation.

15. Dispositif, suivant la revendication 10, caractérisé en ce que l'élément de fermeture (8) et les parois latérales du moyen de réception (1) sont munis, sur leur face externe, d'un moyen transparent amovible de maintien d'un support publicitaire.

## Claims

1. Device for receiving detached parts, in particular in the automobile repair industry, essentially consisting of a receiving means (1) in the form of a cupboard provided with vertical partitions (2) and at least one horizontal partition (3) defining internal volumes (4 and 5, 6) which preferably differ, the vertical partitions (2) defining two vertical compartments or internal volumes (4) of small width, said receiving means (1) having at least one access aperture (7) and of at least one closure element (8) for the access aperture (7) equipped with a separately actuated locking means (9), characterised in that the receiving means (1) in the form of a cupboard is provided with fastening means (13) intended to cooperate at the rear face of the receiving means (1) with corresponding devices provided on a carrying wall, these fastening means (13) consisting of longitudinal rods guided inside the receiving means (1) and equipped at their end remote from the access aperture (7) with hook-shaped elements traversing the rear face of the receiving means (1), cooperating with the fastening devices provided on the wall and manipulated by means of handles integral with the opposite end of the longitudinal rods, said handles being equipped with a means for locking the means (13) in the fastened position, in the form of a key, latch or similarly operated lock.

2. Device according to claim 1, characterised in that one of the internal volumes or vertical compartments (4) is provided over at least a portion of its upper wall with a longitudinal slot (10) for passage of the end or a portion of elongate, tubular or other, elements of small cross section, the longitudinal slot (10) provided on the upper portion of one of the internal volumes or vertical compartments (4) extending, when the receiving means (1) is embedded in a carrying wall, over the portion of said receiving means (1) situated on the internal side of said carrying wall.

3. Device according to claim 2, characterised in that the longitudinal slot (10) is provided, over its edges, with joints having elastic lips allowing said slot to be closed and/or the over-running portion of one or more elongate elements to be held.

4. Device according to claim 1, characterised in that at least one vertical compartment (4) and/or horizontal compartment (5, 6) is equipped with a flame-retarding padded covering on its walls.

5. Device according to claim 1, characterised in that the receiving means (1) in the form of a cupboard is provided with at least one aeration orifice (11) provided with a protective grid (12).

6. Device according to claim 1, characterised in that the receiving means (1) is provided with an orifice or a discharge grid in its lower wall.

7. Device according to claim 1, characterised in that the receiving means (1) in the form of a cupboard is provided with swivelling wheels (15) of which at least one is equipped with a braking means.

8. Device according to claim 1, characterised in that the external face of the closure element (8) of the access aperture (7) and/or the lateral faces of the receiving means (1) are provided with fastening devices similar to the fastening devices provided on the carrying wall and allowing the positioning of advertising supports in the form of panels equipped with fastening hooks cooperating with said devices, these panels also being usable for fastening directly in the devices provided on the carrying wall.

9. Device according to claim 1, characterised in that the closure element (8) and the lateral walls of the receiving means (1) are equipped, on their external face, with a removable transparent means for holding an advertising support.

10. Device for receiving detached parts, in particular in the automobile repair industry, essentially consisting of a receiving means (1) in the form of a cupboard, embedded in a carrying wall and provided, in the embedded region, with sealing lugs cooperating with said wall, this receiving means (1) being provided with vertical partitions (2) and at least one horizontal partition (3) defining internal volumes (4 and 5, 6) which preferably differ, the vertical partitions (2) defining two vertical compartments or internal volumes (4) of small width, said receiving means (1) having at least one access aperture (7), and of at least one closure element (8) for the access aperture (7), the opposing side of the access aperture (7) therefore having an aperture identical to the access aperture (7) and being equipped with a closure element identical to the closure element (8), said closure elements each being provided with a separately actuated locking means (9), characterised in that one of the internal volumes or vertical compartments (4) is provided over at least a proportion of its upper wall with a longitudinal slot (10) for passage of the end or a portion of elongate tubular or other elements of small cross section, the longitudinal slot (10) provided at the upper portion of one of the internal volumes or vertical compartments (4) extending, if the receiving means (1) is embedded in a carrying wall, over the portion of said receiving means (1) located on the internal side of said carrying wall.

11. Device according to claim 10, characterised in that the longitudinal slot (10) is provided, over its edges, with joints having elastic lips allowing said slot to be closed and/or the over-running portion of one or more elongate elements to be held.

12. Device according to claim 10, characterised in that at least one vertical compartment (4) and/or horizontal compartment (5, 6) is equipped with a flame-retarding padded covering on its walls.

13. Device according to claim 10, characterised in that the receiving means (1) in the form of a cupboard is provided with at least one aeration orifice (11) provided with a protective grid (12).

14. Device according to claim 10, characterised in that the receiving means (1) is provided with an orifice or a discharge grid in its lower wall.

15. Device according to claim 10, characterised in that the closure element (8) and the lateral walls of the receiving means (1) are equipped, on their external face, with a removable transparent means for holding an advertising support.

## Patentansprüche

1. Vorrichtung zum Aufnehmen von abmontierten Teilen, insbesondere für die Autoreparaturindustrie, die im wesentlichen aus einer Aufnahmeeinrichtung (1) in Form eines Schrankes gebildet ist, der mit vertikalen Abtrennungen (2) und wenigstens einer horizontalen Abtrennung (3) versehen ist, die vorzugsweise unterschiedliche Innenvolumina ( 4 und 5, 6) begrenzen, wobei die vertikalen Abtrennungen (2) zwei vertikale Abteile bzw. Innenvolumina (4) von geringer Breite begrenzen, wobei die Aufnahmeeinrichtung (1) wenigstens eine Zugriffsöffnung (7) aufweist, und mit wenigstens einem Verschlußelement (8) für die Zugriffsöffnung (7), das mit einem Verriegelungsmittel (9) zur wahlfreien Betätigung versehen ist, dadurch gekennzeichnet, daß die Aufnahmeeinrichtung (1) in Form eines Schrankes mit Verhakungsmitteln (13) versehen ist, die dazu bestimmt sind, an der Rückseite der Aufnahmeeinrichtung (1) mit entsprechend vorgesehenen Vorrichtungen auf einer Tragwand zusammenzuwirken, wobei diese Verhakungsmittel (13) aus Längsstangen gebildet sind, die im Inneren der Aufnahmeeinrichtung (1) geführt und an ihrem der Zugriffsöffnung (7) gegenüberliegenden Ende mit Elementen in Form von die Rückseite der Aufnahmeeinrichtung (1) durchdringenden Klammern versehen sind, die mit den auf der Wand vorgesehenen und mittels an dem gegenüberliegenden Ende der Längsstangen einstückig ausgebildeten Griffen handhabbaren Verhakungsvorrichtungen zusammenwirken, wobei diese Griffe in Verhakungsposition des Mittels (13) mit einem Verriegelungselement in Form einer Schloßverriegelung, eines Fallriegels oder dgl. versehen sind.

2. Vorrichtung nach Anspruch 1, dadurch gekennzeichnet, daß eines der Innenvolumina bzw. vertikalen Abteile (4) auf wenigstens einem Abschnitt seiner Oberwand mit einem Längsspalt (10) für den Durchgang eines Endes oder eines Abschnitts von länglichen, röhrenförmigen oder anderen Elementen von geringem Durchmesser vorgesehen ist, wobei sich der an einem oberen Abschnitt eines der Innenvolumina bzw. vertikalen Abteile (4) vorgesehene Längsspalt (10) im Falle eines Einbaus der Aufnahmeeinrichtung (1) in eine Tragwand über den Abschnitt der Aufnahmeeinrichtung (1) erstreckt, der quer zur Innenseite der Tragwand liegt.

3. Vorrichtung nach Anspruch 2, dadurch gekennzeichnet, daß der Längsspalt (10) an seinen Rändern mit elastischen Dichtungslippen versehen ist, die es gestatten, den Spalt zu verschließen und/oder den herausstehenden Abschnitt eines oder mehrerer langgestreckter Elemente zu halten.

4. Vorrichtung nach Anspruch 1, dadurch gekennzeichnet, daß wenigstens ein vertikales (4) und/oder horizontales (5, 6) Abteil auf seinen Wänden mit einer flammenhemmenden Polsterauskleidung versehen ist.

5. Vorrichtung nach Anspruch 1, dadurch gekennzeichnet, daß die Aufnahmeeinrichtung (1) in Form eines Schrankes mit wenigstens einer Lüftungsöffnung (11) versehen ist, die mit einem Schutzgitter (12) versehen ist.

6. Vorrichtung nach Anspruch 1, dadurch gekennzeichnet, daß die Aufnahmeeinrichtung (1) in seiner unteren Wand mit einer Öffnung oder einem Entleerungsgitter versehen ist.

7. Vorrichtung nach Anspruch 1, dadurch gekennzeichnet, daß die Aufnahmeeinrichtung (1) in Form eines Schrankes mit ausrichtbaren Rädern (15) versehen ist, von denen wenigstens eines ein Bremsmittel aufweist.

8. Vorrichtung nach Anspruch 1, dadurch gekennzeichnet, daß die Außenfläche des Verschlußelements (8) der Zugriffsöffnung (7) und/oder die Seitenflächen der Aufnahmeeinrichtung (1) mit Verhakungsvorrichtungen versehen sind, die den auf der Tragwand vorgesehenen Verhakungsvorrichtungen analog sind und das Anbringen von Werbeträgern in Form von Tafeln gestatten, die mit Klammerhaken versehen sind, welche mit den besagten Einrichtungen zusammenwirken, wobei diese Tafeln für eine direkte Einhakung in die auf der Tragwand vorgesehenen Einrichtungen verwendbar sind.

9. Vorrichtung nach Anspruch 1, dadurch gekennzeichnet, daß das Verschlußelement (8) und die Seitenwände der Aufnahmeeinrichtung (1) auf ihrer Außenfläche mit einem abnehmbaren transparenten Mittel zum Halten eines Werbeträgers versehen sind.

10. Vorrichtung zur Aufnahme von abmontierten Teilen, insbesondere für die Autoreparaturindustrie, die im wesentlichen aus einer Aufnahmeeinrichtung (1) in Form eines Schrankes gebildet ist, der in eine Tragwand eingebaut ist und an der Einbaustelle mit umlaufenden Befestigungseisen versehen ist, die mit der Wand zusammenwirken, wobei die Aufnahmeeinrichtung (1) mit vertikalen Abtrennungen (2) und wenigstens einer horizontalen Abtrennung (3) versehen ist, die vorzugsweise unterschiedliche Innenvolumina (4 und 5, 6) begrenzen, wobei die vertikalen Abtrennungen (2) zwei vertikale Abteile bzw. Innenvolumina (4) von geringer Breite begrenzen, wobei die Aufnahmeeinrichtung (1) wenigstens eine Zugriffsöffnung (7) aufweist, und mit wenigstens einem Verschlußelement (8) für die Zugriffsöffnung (7), wobei die der Zugriffsöffnung (7) gegenüberliegende Seite nun eine der Zugriffsöffnung (7) identische Öffnung aufweist und mit einem dem Verschlußelement (8) identischen Verschlußelement versehen ist, wobei die Verschlußelemente jeweils mit einem wahlfrei betätigbaren Verriegelungsmittel (9) versehen sind, dadurch gekennzeichnet, daß eines der Innenvolumina bzw. vertikalen Abteile (4) auf wenigstens einem Abschnitt seiner oberen Wand mit einem Längsspalt (10) für den Durchgang eines Endes oder eines Abschnitts von rohrförmigen oder anderen länglichen Elementen mit geringem Querschnitt versehen ist, wobei sich der am oberen Abschnitt eines der Innenvolumina bzw. vertikalen Abteile (4) vorgesehene Längsspalt (10) im Falle eines Einbaus der Aufnahmeeinrichtung (1) in eine Tragwand über den Abschnitt der Aufnahmeeinrichtung (1) erstreckt, der quer zur Innenseite der Tragwand liegt.

11. Vorrichtung nach Anspruch 10, dadurch gekennzeichnet, daß der Längsspalt (10) an seinen Rändern mit elastischen Dichtungslippen versehen ist, die gestatten, den Spalt zu schließen und/oder den hervorstehenden Abschnitt eines oder mehrerer länglicher Elemente zu halten.

12. Vorrichtung nach Anspruch 10, dadurch gekennzeichnet, daß wenigstens ein vertikales (4) und/oder horizontales (5, 6) Abteil auf seinen Wänden mit einer flammenhemmenden Polsterauskleidung versehen ist.

13. Vorrichtung nach Anspruch 10, dadurch gekennzeichnet, daß die Aufnahmeeinrichtung (1) in Form eines Schrankes mit wenigstens einer Lüftungsöffnung (11) versehen ist, die mit einem Schutzgitter (12) versehen ist.

14. Vorrichtung nach Anspruch 10, dadurch gekennzeichnet, daß die Aufnahmeeinrichtung (1) in seiner unteren Wand eine Öffnung oder ein Entleerungsgitter aufweist.

15. Vorrichtung nach Anspruch 10, dadurch gekennzeichnet, daß das Verschlußelement (8) und die Seitenwände der Aufnahmeeinrichtung (1) auf ihrer Außenfläche mit einem abnehmbaren transparenten Mittel zum Halten eines Werbeträgers versehen sind.
